# EUROPÄISCHE PATENTANMELDUNG

(11) **EP 3 712 866 A1**
(43) Veröffentlichungstag der Anmeldung: **23.09.2020**
(21) Anmeldenummer: 20152904.7
(22) Anmeldetag: 21.01.2020
(51) Int. Cl.: G08B 13/12

(54) **FLEXIBLES FLÄCHENELEMENT**

(30) Priorität: 19.03.2019 DE 202019101536 U
(71) Anmelder: Relytex GmbH & Co. KG, 84030 Landshut (DE)
(72) Erfinder: Katschke, Harald, 87766 Memmingerberg (DE)
(74) Vertreter: Ruckh, Rainer Gerhard

(57) **Zusammenfassung**

Die Erfindung betrifft ein flexibles Flächengebilde mit wenigstens einem eine Sensorstruktur bildenden elektrisch leitfähigen Draht. Der Draht ist ein verzinnter Kupferdraht (2).

## Beschreibung

Die Erfindung betrifft ein flexibles Flächenelement gemäß dem Oberbegriff des Anspruchs 1.

Ein derartiges flexibles Flächenelement weist allgemein eine Sensorstruktur mit einer Auswerteeinheit auf, die dazu ausgebildet sind, Einschnitte in das flexible Flächenelement zu detektieren. Damit können diese Flächenelemente dazu verwendet werden, einen Schutz gegen Einbruch, Diebstahl, Vandalismus zu gewährleisten. Generell wird dadurch ein Schutz des flexiblen Flächenelements gegen unbefugte Eingriffe gewährleistet. Dementsprechend können mit dem flexiblen Flächenelement umhüllte Objekte gegen unbefugte Eingriffe geschützt werden.

Ein derartiges flexibles Flächenelement ist aus der WO 2018/113993 bekannt. Das dort beschriebene flexible Flächenelement umfasst Sensorstrukturen und Schnittfeststrukturen, die mittels einer Kettenwirkmaschine oder Raschelmaschine als Sensorfäden beziehungsweise schnittfeste Fäden als Schnittfeststruktur in das flexible Flächenelement eingearbeitet werden.

Mit der Schnittfeststruktur wird generell ein mechanischer Schutz gegen ein Durchstoßen des Flächenelements mit Gegenständen wie Messern oder ähnlich scharfkantigen Objekten erzielt. Die Schnittfeststrukturen sind dabei so ausgebildet, dass allenfalls nur ein lokales Einstechen in das Flächenelement möglich ist, nicht jedoch ein großflächiges Auftrennen des Flächenelements. Weiterhin wird ein Durchstoßen des Flächenelements mit der Sensorstruktur erfasst, so dass dann beispielsweise ein Alarmsignal generiert wird, das den unbefugten Eingriff auf das Flächenelement meldet.

Der Erfindung liegt die Aufgabe zugrunde, ein flexibles Flächenelement der eingangs genannten Art bereitzustellen, welches flexibel einsetzbar ist und eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft ein flexibles Flächengebilde mit wenigstens einem eine Sensorstruktur bildenden elektrisch leitfähigen Draht. Der Draht ist ein verzinnter Kupferdraht.

Mit der Sensorstruktur wird ein wirksamer Manipulationsschutz derart erhalten, dass ein Durchstoßen des flexiblen Flächenelements sicher detektiert werden kann. Dabei kann ein Durchstoßen an einer beliebigen Stelle des flexiblen Flächenelements erkannt werden, wodurch ein vollständiger, umfassender Manipulationsschutz erzielt wird.

Voraussetzung hierfür ist, dass der oder die Drähte, die die Sensorstruktur ausbilden, eine hinreichend engmaschige Struktur ausbilden, die sich über das gesamte flexible Flächengebilde erstreckt.

Erfindungsgemäß sind der oder die Drähte, die die Sensorstruktur ausbilden als verzinnte Kupferdrähte ausgebildet.

Ein wesentlicher Vorteil der Erfindung besteht darin, dass verzinnte Kupferdrähte äußerst resistent gegen Umwelteinflüsse sind. Insbesondere sind die verzinnten Kupferdrähte unempfindlich gegen Feuchtigkeit, das heißt die verzinnten Kupferdrähte weisen eine hohe Korrosionsbeständigkeit auf.

Damit ist gewährleistet, dass mit dem verzinnten Kupferdraht elektrisch leitfähige Strukturen im flexiblen Flächengebilde bereitgestellt werden, die ihre leitfähigen Eigenschaften unbeeinträchtigt auch dann über lange Zeiträume aufrechterhalten, wenn das flexible Flächengebilde dauerhaft im Außenbereich eingesetzt wird. Das flexible Flächengebilde mit den von den verzinnten Kupferdrähten gebildeten Sensorstrukturen weist somit eine hohe Verfügbarkeit auf.

Mit den verzinnten Kupferdrähten lässt sich eine dauerhafte Kontaktierung erzielen.

Gemäß einer vorteilhaften Ausführungsform weist der Draht eine Anzahl von Litzen auf, wobei zumindest ein Teil der Litzen aus verzinntem Kupfer besteht. Wesentlich ist, dass der oder die verzinnten Kupferdrähte, welche die Sensorstruktur ausbilden, litzenunabhängig sind, das heißt die Anzahl der Litzen ist beliebig und entsprechend den jeweiligen Anforderungen frei wählbar.

Um besonders hohe Werte der elektrischen Leitfähigkeit zu erzielen, kann es sinnvoll sein, dass alle Litzen des jeweiligen Drahts aus verzinntem Kupfer bestehen.

Gemäß einer alternativen Ausgestaltung besteht nur ein Teil der Litzen des jeweiligen Drahts aus verzinntem Kupfer. Die anderen Litzen können dabei aus einem oder mehreren Garnen bestehen, wobei insbesondere unterschiedliche Litzen aus unterschiedlichen Garnen bestehen können.

Die Anzahl der aus verzinntem Kupfer bestehenden Litzen sind so vorgegeben, dass der so gebildete verzinnte Kupferdraht eine für die jeweilige Anforderung hinreichende elektrische Leitfähigkeit aufweist. Mit den aus Garnen gebildeten Litzen können die mechanischen Eigenschaften des verzinnten Kupferdrahts in geeigneter Weise vorgegeben werden. Insbesondere kann so eine hohe Flexibilität und damit gute maschinelle Verarbeitbarkeit der verzinnten Kupferdrähte erzielt werden. Weiterhin kann das jeweilige Garn aus reißfestem Material wie zum Beispiel Kevlar bestehen, so dass der verzinnte Kupferdraht eine hohe mechanische Widerstandsfähigkeit aufweist.

Gemäß einer ersten Variante ist der oder jeder Draht elektrisch isoliert. In diesem Fall können die Drähte eine Gitterstruktur ausbilden, wobei an den Kreuzungspunkten der Gitterstruktur keine leitfähige Verbindung entsteht.

Gemäß einer zweiten Variante ist der oder jeder Draht nicht elektrisch isoliert. In diesem Fall können vorteilhaft der oder die Drähte eine schleifenförmige Sensorstruktur ausbilden.

Das flexible Flächengebilde kann vorteilhaft in Form eines textilen Flächenelements oder einer Folie ausgebildet sein. Insbesondere bildet dieses eine Plane aus.

Gemäß einer ersten Variante können der oder die verzinnte Kupferdrähte zur Ausbildung der Sensorstruktur in das flexible Flächengebilde eingearbeitet sein. Dies ist insbesondere bei flexiblen Flächengebilden in Form von textilen Flächenelementen vorteilhaft. Die verzinnten Kupferdrähte können insbesondere in maschinellen Prozessen, insbesondere mit geeigneten Textilmaschinen in das flexible Flächengebilde eingearbeitet werden. Vorteilhaft können die verzinnten Kupferdrähte durch Weben, Stricken oder Wirken in das flexible Flächengebilde eingearbeitet werden. Im letzteren Fall können die verzinnten Kupferdrähte mittels Kettenwirkmaschinen oder Raschelmaschinen in das flexible Flächengebilde eingearbeitet werden.

Gemäß einer weiteren Variante ist der Draht auf einer Oberfläche des flexiblen Flächengebildes fixiert.

Die verzinnten Kupferdrähte können beispielsweise durch Sticken auf dem flexiblen Flächengebilde fixiert werden. Auch können die verzinnten Kupferdrähte durch Klebe- oder Schweißprozesse auf dem flexiblen Flächengebilde fixiert werden.

Gemäß einer vorteilhaften Weiterbildung bildet der Draht eine Schnittfeststruktur aus.

Dadurch wird die Funktionalität des erfindungsgemäßen flexiblen Flächengebildes erweitert, da die verzinnten Kupferdrähte nicht nur eine Sensorfunktion übernehmen, sondern auch einen mechanischen Schutz gegen ein Durchstoßen des flexiblen Flächengebildes.

Gemäß einer besonders vorteilhaften Ausgestaltung der Erfindung ist die Sensorstruktur Bestandteil einer Alarmvorrichtung. Dabei weist die Alarmvorrichtung eine Auswerteeinheit auf, welche ausgebildet ist Sensorsignale der Sensorstruktur auszuwerten. In der Auswerteeinheit wird bei Unterbrechung der Sensorstruktur ein Alarmsignal generiert.

Somit ist nicht nur die Sensorstruktur in das flexible Flächenelement eingearbeitet. Auch eine Auswerteeinheit, die in Form eines Mikroprozessors oder dergleichen ausgebildet sein kann, ist vorzugsweise auf dem flexiblen Flächenelement selbst angeordnet oder zumindest dieser zugeordnet. Mit dieser erfolgt auf dem flexiblen Flächenelement selbst eine Auswertung von Sensorsignalen. In Abhängigkeit dieser Auswertung generiert die Auswerteeinheit Signale, die insbesondere angeben, ob ein Defekt in der Sensorstruktur vorliegt oder nicht, das heißt mit den Signalen wird angezeigt, ob eine Unterbrechung der Sensorstruktur vorliegt oder nicht. Insbesondere wird in der Auswerteeinheit ein Alarmsignal generiert, wenn ein Durchstoßen der Sensorstruktur detektiert wird.

Die Funktionalität des flexiblen Flächengebildes kann dadurch erweitert sein, dass die Alarmvorrichtung eine Schnittstelle aufweist, über welche Signale an eine externe Einheit ausgebbar sind.

Prinzipiell kann über die Schnittstelle eine leitungsgebundene Datenübertragung erfolgen. Besonders vorteilhaft erfolgt eine berührungslose Datenübertragung. Beispielsweise kann eine RFID Einheit hierzu vorgesehen sein. Vorteilhaft weist die Schnittstelle hierzu einen Funksender auf.

Die Signale der Auswerteeinheit können mittels des Funksenders an einen Funkempfänger einer externen Einheit gesendet werden. Da mit dem Funksender und dem Funkempfänger eine berührungslose Funkübertragungsstrecke gebildet wird, über welche auch über große Entfernungen Daten gesendet werden können, kann der Ort der externen Einheit völlig unabhängig vom Installationsort des flexiblen Flächenelements gewählt werden, wodurch eine hohe Bedienerfreundlichkeit erzielt wird.

Mit dem flexiblen Flächenelement kann damit an einem Installationsort eine Umhüllung von Objekten erfolgen, wodurch diese Objekte gegen unbefugte Eingriffe geschützt sind. Die Objekte können dabei unterschiedliche Formen und Geometrien aufweisen, da die Größe des flexiblen Flächenelements flexibel an die jeweilige Applikation angepasst werden kann.

Weiter vorteilhaft bildet das flexible Flächenelement mit der Sensorstruktur und den dieser zugeordneten Komponenten, nämlich der Auswerteeinheit und dem Funksender, eine einfache, wartungsfreie Einheit aus. Dies wird vorteilhaft dadurch erreicht, dass der Sensorstruktur, der Auswerteeinheit und dem Funksender auf dem flexiblen Flächenelement eine autarke Energieversorgung zugeordnet ist, welche vorteilhaft von einer Batterie gebildet ist. Mit der autarken Energieversorgung wird über einen großen Zeitraum eine zuverlässige Spannungsversorgung für die elektrischen Komponenten auf dem flexiblen Flächenelement bereitgestellt, so dass diese entsprechend wartungsfrei und unabhängig von stationären Spannungsversorgungen betrieben werden können. Besonders vorteilhaft stellt die autarke Energieversorgung eine Spannungsversorgung für die gesamte zu erwartende Lebensdauer der elektronischen Komponenten und auch des flexiblen Flächenelements zur Verfügung.

Beispielsweise können mit derartigen flexiblen Flächenelementen Koffer, Taschen, Rucksäcke oder dergleichen hergestellt werden. Die dort gelagerten Objekte sind durch die Sensorstruktur effizient gegen Manipulationen wie Diebstahl, Vandalismus und dergleichen gesichert.

Gemäß einer besonders vorteilhaften Anwendung bildet das flexible Flächenelement eine Plane aus. Beispielsweise ist die Plane an einer Ladefläche eines Fahrzeugs oder eines Anhängers eines Fahrzeugs angebracht.

In diesem Fall kann beispielsweise in der Fahrerkabine eine Meldeeinheit mit einem Funkempfänger integriert sein, der Funksignale, insbesondere Alarmsignale, von dem dem flexiblen Flächengebilde, das heißt der Plane, zugeordneten Funksender empfangen kann. So kann der Fahrer des Fahrzeugs einfach und schnell Manipulationsversuche an der Plane feststellen.

Die Erfindung wird im Folgenden anhand der Zeichnungen erläutert. Es zeigen:
- Figur 1:: Ausführungsbeispiel des erfindungsgemäßen flexiblen Flächenelements mit einer Sensorstruktur.
- Figur 2:: Schematische Darstellung eines verzinnten Kupferdrahts zur Ausbildung der Sensorstruktur des flexiblen Flächengebildes gemäß Figur 1.

Figur 1 zeigt schematisch ein Ausführungsbeispiel des erfindungsgemäßen flexiblen Flächenelements 1.

Das flexible Flächenelement 1 ist im vorliegenden Fall von einem textilen Flächenelement gebildet. Das textile Flächenelement kann zum Beispiel ein Gewebe, Gestrick, Gewirke, eine Stickerei oder ein Vlies sein. Weiterhin kann das flexible Flächenelement 1 aus einer Folie gebildet sein.

Erfindungsgemäß ist in das flexible Flächenelement 1 eine Sensorstruktur eingearbeitet, die eine elektrisch leitfähige Struktur ausbildet. Die Sensorstruktur dient allgemein zur Detektion von mechanischen Eingriffen in das flexible Flächenelement 1, insbesondere in Form von Einstichen in das flexible Flächenelement 1. Diese Eingriffe ändern generell die elektrischen Eigenschaften der Sensorstruktur. Diese Änderungen definieren eine Detektionsgröße anhand derer der Eingriff detektiert werden kann.

Erfindungsgemäß besteht die Sensorstruktur aus verzinntem Kupferdraht 2.

Figur 2 zeigt schematisch den Aufbau eines derartigen verzinnten Kupferdrahts 2. Der verzinnte Kupferdraht 2 weist eine Anzahl von Litzen 2a auf, wobei die Anzahl der Litzen 2a frei variierbar ist.

Im einfachsten Fall bestehen alle Litzen 2a aus verzinntem Kupfer. Alternativ kann nur ein Teil der Litzen 2a aus verzinntem Kupfer bestehen. Die anderen Litzen 2a können aus Garnen bestehen. Je nach Anwendungsfall können die Litzen 2a aus demselben Garn oder aus unterschiedlichen Garnen bestehen. Durch die Auswahl der Garne können die mechanischen Eigenschaften des verzinnten Kupferdrahts 2 vorgegeben werden. Insbesondere können die Garne dem verzinnten Kupferdraht 2 eine Flexibilität verleihen, die eine maschinelle Verarbeitung, insbesondere Einarbeitung in oder an dem flexiblen Flächengebilde erleichtert. Auch kann die Reißfestigkeit des verzinnten Kupferdrahts 2 erhöht werden, indem besonders reißfeste Garne gewählt werden. Ein hierfür besonders geeignetes Material ist Kevlar. Durch die reißfeste Ausbildung des verzinnten Kupferdrahts 2 kann die Sensorstruktur des flexiblen Flächengebildes zugleich eine Schnittfeststruktur bilden. Diese Schnittfeststruktur bildet einen mechanischen Schutz gegen Manipulationen des flexiblen Flächengebildes, insbesondere ein Durchstoßen des textilen Flächenelements.

Je nach Anwendungsfall kann der verzinnte Kupferdraht 2 an seiner Außenhülle elektrisch isoliert sein oder nicht.

Der oder die verzinnten Kupferdrähte 2 können in das flexible Flächengebilde eingearbeitet sein, wobei hierzu das flexible Flächengebilde bevorzugt aus einem textilen Flächenelement besteht. Die Einarbeitung des verzinnten Kupferdrahts 2 kann beispielsweise durch Wirk-, Strick- oder Webprozesse erfolgen. Alternativ kann das flexible Flächengebilde auch aus einer Folie bestehen.

Alternativ können die die Sensorstruktur bildenden verzinnten Kupferdrähte 2 auch auf einer Oberfläche des flexiblen Flächengebildes fixiert werden, beispielsweise durch Sticken, Kleben oder Verschweißen.

Wie Figur 1 zeigt besteht die Sensorstruktur aus einer Gitterstruktur aus verzinnten Kupferdrähten 2. Im vorliegenden Fall ist eine periodische Gitterstruktur vorgesehen, die sich im Wesentlichen über die gesamte Fläche des flexiblen Flächenelements 1 erstreckt.

Alternativ kann die Sensorstruktur auch von einer Mehrfachschlaufenanordnung von verzinnten Kupferdrähten 2 gebildet sein. Generell bilden die verzinnten Kupferdrähte 2 eine engmaschige Struktur, die sich im Wesentlichen über die gesamte Fläche des flexiblen Flächengebildes erstreckt, so dass an beliebigen Stellen des flexiblen Flächengebildes Manipulationen durch Unterbrechungen der Sensorstruktur erkannt werden können.

Eine Unterbrechung der Sensorstruktur führt zu einer Widerstandsänderung, die beispielsweise in einem Messnetzwerk erfasst wird.

Diese Widerstandsänderung wird in ein Spannungssignal umgesetzt, das einer Auswerteeinheit 3 zugeführt ist, die von einem Mikroprozessor oder dergleichen gebildet sein kann.

Bei einer niederohmigen Ausbildung der verzinnten Kupferdrähte 2 generieren diese Niederspannungssignale, die der Auswerteeinheit 3 direkt zugeführt werden können.

In der Auswerteeinheit 3 wird aus den so gebildeten Sensorsignalen ein Signal generiert, dessen Signalzustände insbesondere angeben, ob ein Eingriff im flexiblen Flächenelement 1 vorliegt oder nicht. Insbesondere wird in der Auswerteeinheit 3 ein Alarmsignal generiert, wenn ein Eingriff im flexiblen Flächenelement 1 vorliegt. Die Auswerteeinheit 3 bildet mit der Sensorstruktur somit eine Alarmvorrichtung. Die Auswerteeinheit 3 kann durch eine Schweiß- oder Klebeverbindung auf dem flexiblen Flächenelement 1 fixiert sein. Alternativ kann die Auswerteeinheit 3 auch getrennt vom flexiblen Flächengebilde angeordnet sein.

Auf dem flexiblen Flächenelement 1 sind weiterhin eine autarke Energieversorgung in Form einer Batterie 4 und ein Funksender 5 angeordnet, wobei auch diese Einheiten mittels Klebe- oder Schweißverbindungen auf dem flexiblen Flächenelement 1 fixiert sein können. Alternativ können diese auch vom flexiblen Flächengebilde getrennte Einheiten bilden.

Die Auswerteeinheit 3 und der Funksender 5 sind untereinander verbunden und werden an die Batterie 4 angeschlossen. Mit der Batterie 4 erfolgt eine Spannungsversorgung dieser Einheiten.

In der Auswerteeinheit 3 generierte Signale werden über den Funksender 5 als Funksignale 6 an einen Funkempfänger 7 übertragen, der einer externen Einheit zugeordnet ist. Insbesondere kann der Funkempfänger 7 in der externen Einheit integriert sein.

Im vorliegenden Fall ist die externe Einheit von einer Meldeeinheit 8 gebildet. Die Meldeeinheit 8 weist optische und/oder akustische Signalgeber auf. Mit diesen Signalgebern kann ein Alarmsignal, das von der Auswerteeinheit 3 gemeldet wird, angezeigt werden. Weiterhin kann die Meldeeinheit 8 zum Beispiel über eine Internetverbindung mit weiteren externen Einheiten verbunden sein, denen die Signale, insbesondere Alarmsignale der Auswerteeinheit 3 des flexiblen Flächenelements 1, zugeführt werden.

Die externe Einheit kann generell auch von einem Smartphone gebildet sein. In diesem Fall weist der zugeordnete Funkempfänger 7 eine SIM-Karte oder ein Sigfox-Modul zur Ankopplung an das Smartphone auf. Auch die externe Einheit kann eine einfache Energieversorgung aufweisen. Zudem kann die externe Einheit wie die Auswerteeinheit 3 einen Manipulationsschutz aufweisen.

Im vorliegenden Fall bilden der Funksender 5 des flexiblen Flächenelements 1 und der Funkempfänger 7 der externen Einheit eine unidirektionale Funkübertragungsstrecke. Prinzipiell ist auch eine bidirektionale Funkübertragungsstrecke möglich. Dann weisen sowohl das flexible Flächenelement 1 als auch die externe Einheit einen Funksender 5 und einen Funkempfänger 7 auf.

### B ezugszei chenli ste

- (1): flexibles Flächenelement
- (2): verzinnter Kupferdraht
- (2a): Litze
- (3): Auswerteeinheit
- (4): Batterie
- (5): Funksender
- (6): Funksignal
- (7): Funkempfänger
- (8): Meldeeinheit

## Patentansprüche

1. Flexibles Flächengebilde mit wenigstens einem eine Sensorstruktur bildenden elektrisch leitfähigen Draht, **dadurch gekennzeichnet, dass** der Draht ein verzinnter Kupferdraht (2) ist.

2. Flexibles Flächengebilde nach Anspruch 1, **dadurch gekennzeichnet, dass** der Draht eine Anzahl von Litzen (2a) aufweist, wobei zumindest ein Teil der Litzen (2a) aus verzinntem Kupfer besteht.

3. Flexibles Flächengebilde nach Anspruch 2, **dadurch gekennzeichnet, dass** ein Teil der Litzen (2a) aus wenigstens einem Garn besteht.

4. Flexibles Flächengebilde nach Anspruch 3, **dadurch gekennzeichnet, dass** das Garn aus reißfestem Material besteht.

5. Flexibles Flächengebilde nach Anspruch 4, **dadurch gekennzeichnet, dass** das Garn aus Kevlar besteht.

6. Flexibles Flächengebilde nach einem der Ansprüche 1 bis 5, **dadurch gekennzeichnet, dass** der oder jeder Draht elektrisch isoliert ist.

7. Flexibles Flächengebilde nach Anspruch 6, **dadurch gekennzeichnet, dass** dessen Drähte eine Gitterstruktur ausbilden.

8. Flexibles Flächengebilde nach einem der Ansprüche 1 bis 5, **dadurch gekennzeichnet, dass** der oder jeder Draht nicht elektrisch isoliert ist.

9. Flexibles Flächengebilde nach Anspruch 8, **dadurch gekennzeichnet, dass** der oder die Drähte eine schleifenförmige Sensorstruktur ausbilden.

10. Flexibles Flächengebilde nach einem der Ansprüche 1 bis 9, **dadurch gekennzeichnet, dass** der Draht in dieses eingearbeitet ist, oder dass der Draht auf einer Oberfläche des flexiblen Flächengebildes fixiert ist.

11. Flexibles Flächengebilde nach einem der Ansprüche 1 bis 10, **dadurch gekennzeichnet, dass** dieses ein textiles Flächenelement oder eine Folie ist, und/oder eine Plane ausbildet.

12. Flexibles Flächengebilde nach einem der Ansprüche 1 bis 11, **dadurch gekennzeichnet, dass** der Draht eine Schnittfeststruktur ausbildet.

13. Flexibles Flächengebilde nach einem der Ansprüche 1 bis 12, **dadurch gekennzeichnet, dass** die Sensorstruktur Bestandteil einer Alarmvorrichtung ist.

14. Flexibles Flächengebilde nach Anspruch 13, **dadurch gekennzeichnet, dass** die Alarmvorrichtung eine Auswerteeinheit (3) aufweist, welche ausgebildet ist Sensorsignale der Sensorstruktur auszuwerten, wobei insbesondere in der Auswerteeinheit (3) bei Unterbrechung der Sensorstruktur ein Alarmsignal generiert wird.

15. Flexibles Flächengebilde nach einem der Ansprüche 13 oder 14, **dadurch gekennzeichnet, dass** die Alarmvorrichtung eine Schnittstelle aufweist, über welche Signale an eine externe Einheit ausgebbar sind, und/oder dass die Alarmvorrichtung eine autarke Energieversorgung aufweist.
